# EUROPÄISCHE PATENTSCHRIFT

(11) **EP 2 843 141 B1**
(45) Veröffentlichungstag und Bekanntmachung des Hinweises auf die Patenterteilung: **19.08.2015**
(21) Anmeldenummer: 13004214.6
(22) Anmeldetag: 27.08.2013
(51) Int. Cl.: E03B 7/04

(54) **Leitungssystem mit Treibstrahldüse**
Pipe system with jet nozzle
Système de conduites avec gicleur

(43) Veröffentlichungstag der Anmeldung: 04.03.2015
(73) Patentinhaber: Georg Fischer JRG AG, 4450 Sissach (CH)
(72) Erfinder: Bürli, Stephan, 4402 Frenkendorf (CH); Muheim, Beat, 4421 St. Pantaleon (CH)
(74) Vertreter: Fenner, Seraina

(56) Entgegenhaltungen:
- EP-A2- 2 592 191
- WO-A1-2009/060285
- DE-U1-202007 009 832
- DE-U1-202008 003 646
- GB-A- 1 354 691
- JP-A- S61 211 577
- US-A1- 2011 100 496

## Beschreibung

Die Erfindung betrifft ein Trink- oder Brauchwasserleitungssysteme wie auch Reinstwasserleitungssysteme mit einer Hauptleitung, wobei mindestens eine Ringleitung an der Hauptleitung angeordnet ist und Abzweigungsarmaturen mit einer Treibstrahldüse wobei die Treibstrahldüse zwischen Abzweigarmaturen der Ringleitung angeordnet ist, wobei die Treibstrahldüse eine Einlassöffnung, eine Auslassöffnung und eine Düsenwandung aufweist, wobei die Querschnittfläche der Einlassöffnung konstant ist und die Düsenwandung flexibel und dadurch die Querschnittsfläche der Auslassöffnung veränderbar ist, wobei die Düsenwandung geschlitzt ist, wodurch einzelne Laschen gebildet werden.

Im Bereich von Brauch- und Trinkwasser wird aus hygienischen Gründen in den Leitungssystemen ein häufiger Wasseraustausch angestrebt auch speziell in Ringleitungen, die selten genutzt bzw. durchströmt werden. Dieser kann mit einer Pumpe oder einer Düse, die querschnittsverengend ist, erfolgen. Bekannt sind Treibstrahl- oder Venturi-Düsen, welche zwischen dem Vor- und Rücklauf der Ringleitung im Hauptstrang eingebaut sind. Durch eine solche Düse wird in den Ringleitungen eine Strömung erzwungen, wodurch auch in Ringleitungen die kaum durchströmt werden ein Wasseraustausch stattfindet und dadurch eine gute Wasserqualität erhalten bleiben kann.

Durch eine eingebaute Düse in der Hauptleitung zwischen den Abzweigarmaturen der Ringleitung wird bei der Entnahme von Wasser am Verbraucher eine Strömung in der Ringleitung angeregt. Das Wasser strömt durch die Düse an der sich durch die Querschnittsverengung eine Geschwindigkeitsänderung und folglich ein Druckunterschied Δp einstellt, welcher in der Ringleitung eine Strömung auslöst, wodurch frisches Wasser in die Ringleitung gesaugt wird. Solche Verrohrungen sind durch das Prinzip der Venturi-Düse bekannt und sind auch aus der DE 20 2007 009 832 U1, der DE 20 2008 003 646 U1 und der WO 2009/060285 A1 zu entnehmen.

Aus der EP 2 592 191 A1 ist ein rohrförmiges Verbindungselement bekannt, welches zur Vermeidung der Stagnation in Leitungssystemen eingesetzt wird speziell bei Ringleitungen. Durch die düsenartige Bauform wird der Venturi-Effekt ausgelöst und eine Strömung erzeugt. Solche statischen Strömungsteiler, welche den Düsenquerschnitt nicht verändern haben den Nachteil, dass diese bei geringen Zapfmengen am Verbraucher und somit einem geringen erzeugten Volumenstrom praktisch keinen Venturi-Effekt auslösen um eine Strömung in der Ringleitung zu erzeugen da der Druckunterschied Δp zu klein ist. Bei grossen Zapfmengen wird eine entsprechend hohe Strömung erreicht, jedoch ist auch der Druckunterschied Δp unerwünscht hoch. Aus diesen Gründen ist eine dynamische Düse, welche sich der Zapfmenge anpasst zu bevorzugen. Diese vergrössert ihren Fliessquerschnitt bei hoher Strömung, so dass der Druckunterschied Δp nicht unerwünscht hoch ausfällt und bei geringer Strömung reduziert sich der Fliessquerschnitt derart, dass die Strömung dennoch genug beschleunigt wird um einen genug hohen Druckunterschied Δp zu erzeugen um einen Venturi-Effekt zu erzielen. Weitere Ausgestaltungen solcher Düsen werden in der JP 6121577, der GB 1 354 691 und der WO 2011/0100496 A1 offenbart. Die GB 1 354 691 offenbart eine Düse mit Laschen wobei diese direkt in die Rohrleitung eingegossen sind und somit aus demselben Material hergestellt sind, was ein Auswechseln der Düse verunmöglicht um bspw. einen anderen Widerstand der Laschen zu erwirken.

Aufgabe der vorliegenden Erfindung ist es bei kleinen Zapfmengen bzw. geringem Volumenstrom ein genug hohen Druckunterschied Δp zu erreichen, der eine Strömung in der Ringleitung gewährleistet. Bei grossen Zapfmengen soll nicht ein unerwünscht hoher Druckunterschied Δp eingehalten werden, da in Rohrleitungssystemen ein möglichst geringer Druckunterscheid Δp anzustreben ist. Dies wiederum soll auch durch eine gewisse Steifigkeit der Laschen erzielt werden.

Die Aufgabe wird erfindungsgemäss dadurch gelöst, dass die Laschen Rippen oder Federarme aufweisen, mit denen gezielt die Steifigkeit der Laschen beeinflusst werden kann.

Die Treibstrahldüse wird in die Hauptleitung eingebaut, von der die Ringleitungen abgehen. Die Treibstrahldüse wird zwischen den Abzweigarmaturen der Ringleitung eingebaut, vorzugsweise im Bereich der Abzweigarmatur des Austritts der Ringleitung, derart dass die Reduzierung des Querschnitts der Düse entlang der Fliessrichtung erfolgt, wodurch bei der Wasserentnahme am Verbraucher hinter der Düse in Fliessrichtung ein Druckunterschied Δp ausgelöst wird, welcher eine Strömung in der Ringleitung anregt. Vorzugsweise wird die Treibstrahldüse durch einfaches Einlegen in einen Fitting der Hauptleitung platziert und fixiert, wobei die Einlassöffnung der Düse nur geringfügig kleiner ist als der Querschnitt der Hauptleitung.

Bei geringer Zapfmenge am Verbraucher ist der Volumenstrom bzw. die Strömung in der Leitung klein, wodurch die Querschnittsfläche der Treibstrahldüse an der Auslassöffnung auch klein bleibt um dadurch einen genügend hohen Druckunterschied Δp zu erreichen, wodurch eine Strömung in der Ringleitung angeregt und auch das Wasser in der Ringleitung ausgetauscht wird um eine gute Wasserqualität zu gewährleisten, auch in Leitungsabschnitten die ansonsten kaum durchströmt werden.

Ist die Zapfmenge am Verbraucher hoch ist die Strömung bzw. der Volumenstrom auch hoch, wodurch sich der Querschnitt der Treibstrahldüse erweitert, um den Druckunterschied Δp möglichst gering zu halten. Der Druckunterschied Δp muss noch so hoch sein, dass eine Saugwirkung ausgelöst wird, wodurch das Wasser in der Ringleitung mitgezogen wird.

Die Erfindung besteht darin, dass sich der Querschnitt der Auslassöffnung entsprechend dem Volumenstrom verändert, insbesondere dass die Querschnittsfläche der Auslassöffnung bei geringem Volumenstrom klein und bei hohem Volumenstrom gross ist.

Damit eine solche Veränderung des Querschnitts der Austrittsöffnung der Treibstrahldüse gewährleistet werden kann, muss die Düsenwand flexibel sein. Die Düse weist an der Eintrittsöffnung eine konstante Querschnittsfläche auf, die sich bei Veränderung des Volumenstroms nicht verändert. Abhängig vom Volumenstrom verändert sich jedoch die Querschnittsfläche der Auslassöffnung der Düse. Die Querschnittsfläche der Treibstrahldüse reduziert sich über die Länge der Düse entsprechend dem Volumenstrom.

Die Einlassöffnung weist vorzugsweise eine runde oder polygone Form auf. Sie ist geringfügig kleiner als die Querschnittsfläche der Hauptleitung in die der die Düse eingebaut wird um möglichst wenig Widerstand zu erzeugen.

Vorteilhaft ist es, wenn die Düse nur in einen Fitting bspw. ein T-Stück eingelegt werden muss und durch das Verschrauben des Fittings mit einem einsprechenden Anschlussstück die Treibstrahldüse in der Hauptleitung befestigt wird. Alternativ ist auch denkbar, dass die Düse durch ein Gewinde oder einen Schnellverschluss in der Hauptleitung befestigt wird.

Die Treibstrahldüse ist vorzugsweise einteilig ausgebildet, was eine wirtschaftliche Herstellung gewährleistet.

Die Düsenwandung der Treibstrahldüse ist flexibel. Das kann dadurch erreicht werden, dass die Wandung geschlitzt ist, wodurch einzelnen Laschen gebildet werden. Die Anzahl der Schlitze und somit der entstehenden Laschen ist beliebig, vorzugsweise weist die Düse vier bis zehn Schlitze und Laschen auf.

Bei hohem Volumenstrom gehen die Laschen auseinander, in etwa vorstellbar wie bei einer Öffnung einer Blüte, dadurch vergrössert sich die Querschnittsfläche der Auslassöffnung. Bei Reduzierung des Volumenstroms schliessen sich entsprechend die Laschen bzw. verringert sich die Querschnittsfläche der Auslassöffnung.

Vorzugsweise wird dazu ein elastisches Material eingesetzt, welches sich entsprechend des Volumenstroms erweitert und auch wieder zusammenzieht.

Ausführungsbeispiele der Erfindung werden anhand der Figuren beschrieben, wobei sich die Erfindung nicht nur auf die Ausführungsbeispiele beschränkt. Es zeigen:
- Fig. 1: einen Längsschnitt durch eine Hauptleitung mit einer daran angeordneten Ringleitung und einer in der Hauptleitung montierten Treibstrahldüse,
- Fig. 2: eine Treibstrahldüse mit geschlitzter Wandung und Rippen,
- Fig. 3: eine Treibstrahldüse mit geschlitzter Wandung und Federarmen und
- Fig. 4: ein Funktionsdiagramm des Druckunterschieds Δp in Abhängigkeit des Volumenstroms in der Hauptleitung.

Fig. 1 zeigt eine eingebaute Treibstrahldüse 1 in eine Hauptleitung 11 eines Brauch-, Trink- oder Reinstwasserleitungsystems. An der Hauptleitung 11 ist mindestens eine Ringleitung 12 angeordnet, die durch Abzweigarmaturen 5, 6 mit der Hauptleitung 11 verbunden ist. Vorzugsweise werden dazu T-Stücke 9 eingesetzt, wobei auch andere Abzweigarmaturen einsetzbar sind. Damit solche Ringleitungen 12 auch immer wieder mit Frischwasser durchströmt werden, auch wenn kein Verbraucher daran angeordnet ist oder dieser nur selten betätigt wird, wird mittels einer Treibstrahldüse 1 die Strömung in der Ringleitung 12 angeregt. Die Treibstrahldüse 1 ist zwischen den beiden Abzweigarmaturen 5, 6 angeordnet. Sie ist derart ausgerichtet, dass sich die Querschnittsfläche der Treibstrahldüse 1 in Fliessrichtung des Volumenstroms V reduzieren kann. Die Einlassöffnung 2 der Treibstrahldüse 1 weist einen konstanten nicht veränderbaren Querschnitt auf. Über die Länge der Düse 1 reduziert sich die Querschnittsfläche, wobei es nicht über die komplette Länge der Düse 1 sein muss es genügt auch über einen Bereich, bis hin zur Auslassöffnung 3 der Düse 1. Bei maximalem Volumenstrom V erweitert sich die Querschnittsfläche der Auslassöffnung 3 derart, dass sie der Querschnittsfläche der Einlassöffnung 2 entspricht. Die Treibstrahldüse 1 ist im Bereich der Abzweigarmatur 6 des Austritts Ringleitung 12 angeordnet, damit der gewünschte Venturi-Effekt auftritt. Wird nun beispielsweise am Ende der Hauptleitung 11 an einer Zapfstelle bzw. durch einen Verbraucher Wasser entnommen, strömt das Wasser durch die Düse 1. Durch die Querschnittsverengung mittels der Düse 1 stellt sich eine Geschwindigkeitsveränderung und folglich ein Druckunterschied Δp ein, welcher in der Ringleitung 12 eine Strömung auslöst und so Frischwasser in die Ringleitung 12 saugt (Venturi-Effekt). Durch die Flexibilität der erfindungsgemässen Düse 1 passt sich der Querschnitt der Austrittsöffnung 3 der Düse 1 entsprechend den Volumenstrom V in der Hauptleitung 11 an. Das heisst, bei hohem bzw. maximalem Volumenstrom V erweitert sich die Auslassöffnung 3 auf den maximalen Querschnitt 8, der annähernd der maximalen Querschnittsfläche der Einlassöffnung 2 der Düse 1 entspricht Herrscht ein geringer bzw. minimaler Volumenstrom V weist die Auslassöffnung 3 eine minimalen Querschnittsöffnung 7 auf. Durch diese Veränderbarkeit der Auslassöffnung 3 der Düse 1 wird erreicht, dass einerseits bei geringem bzw. minimalem Volumenstrom V durch die Querschnittsflächenverringerung der Auslassöffnung 3 ein genügend hoher Druckunterschied Δp erreicht wird um eine Strömung v in der Ringleitung 12 anzuregen. Bei hohem bzw. maximalem Volumenstrom V wird eine Querschnittsflächenvergrösserung der Auslassöffnung 3 erreicht, damit der Druckunterschied Δp nicht all zu gross ausfällt, was in solchen Rohrleitungssystemen unerwünscht ist.

Vorzugsweise kann die Treibstrahldüse 1 in das T-Stück 9 nur eingelegt und anschliessend mittels Anschlussstück 10 verschraubt werden, so dass die Düse 1, im Bereich ihrer Einlassöffnung, dazwischen geklemmt wird. Alternativ kann die Düse 1 ein Gewinde aufweisen, mittels dessen sie in das Anschlussstück eingeschraubt werden kann. Auch weitere Befestigungsmöglichkeiten sind durchaus vorstellbar.

Fig. 2 zeigt eine Treibstrahldüse 1, welche Schlitze 13 in der Düsenwandung 4 aufweist. Die Einlassöffnung 2 ist rund ausgebildet. Die Querschnittsfläche im Bereich der Einlassöffnung 2 bleibt konstant auch während der Veränderung des Volumenstroms V. Durch die Schlitze 13, welche in der Düsenwandung 4 verlaufen ist die Treibstrahldüse 1 flexibel bzw. die Querschnittsfläche der Auslassöffnung 3 veränderbar. Durch die Schlitze 13 werden Laschen 14 gebildet, welche sich entsprechend des Volumenstroms V öffnen oder schliessen. Zur Verstärkung besteht die Möglichkeit, dass die Laschen 14 Rippen 15 aufweisen, wobei diese sich nicht über die komplette Länge erstrecken müssen. Vorzugsweise weist eine Düse 1 vier bis zehn Laschen 14 auf wobei auch eine andere Anzahl möglich ist.

Fig. 3 zeigt eine weitere mögliche Ausführungsform einer erfindungsgemässen Treibstrahldüse 1. Um den optimalen Widerstand der Düse 1 bzw. der Laschen 14 entsprechend dem Volumenstrom V zu erzielen, besteht die Möglichkeit Federarme 16 an den Laschen 14 anzuordnen. Dadurch kann die Kraft der Laschen 14, welche entsprechend gegen die Kraft des Volumenstroms V wirkt erhöht werden.

In Fig. 4 ist ein Funktionsdiagramm aufgezeigt, welches den Druckunterschied Δp in Abhängigkeit des Volumenstroms V in der Hauptleitung 11 aufgezeigt.
Kurve A zeigt den Verlauf einer statischen Treibstrahldüse, die aus dem Stand der Technik bekannt ist und die ihre Geometrie nicht verändert. Das Diagramm zeigt, dass A bei geringem Volumenstrom keinen Druckunterschied Δp bzw. nur einen minimalen Druckunterschied Δp erzielt, wodurch in der Ringleitung 12 keine genügend hohe Sogwirkung erreicht wird und somit auch kein Austausch des Wassers in der Ringleitung stattfinden kann. Hingegen bei maximalem Volumenstrom V der Düse A ist der Druckunterschied Δp unerwünscht hoch. Kurve B zeigt den Verlauf der erfindungsgemässen Düse 1. Durch die Verminderung der Querschnittsfläche der Auslassöffnung 3 wird auch bei minimalem Volumenstrom V ein Druckunterschied Δp erreicht, der genügend gross ist um eine Strömung v in der Ringleitung 12 zu erzielen. Im Gegenzug ist bei maximalem Volumenstrom V der Druckunterschied Δp nicht derart hoch wie bei einer statischen Düse 1, da sich die Auslassöffnung 3 entsprechend dem Volumenstrom V erweitert hat.

### Bezugszeichenliste

- 1: Treibstrahldüse
- 2: Einlassöffnung
- 3: Auslassöffnung
- 4: Düsenwandung
- 5: Abzweigarmatur, Eintritt Ringleitung
- 6: Abzweigarmatur, Austritt Ringleitung
- 7: Minimaler Querschnitt, bei min. V
- 8: Maximaler Querschnitt, bei max. V
- 9: T-Stück
- 10: Anschlussstück
- 11: Hauptleitung
- 12: Ringleitung
- 13: Schlitz
- 14: Lasche
- 15: Rippe
- 16: Federarm

- V: Volumenstrom Hauptleitun
- v: Volumenstrom Ringleitung
- A: statische Treibstrahldüse mit fixer Geometrie
- B: erfindungsgemässe Treibstrahldüse

## Patentansprüche

1. Brauch- oder Trinkwasserleitungssysteme eines Gebäudes wie auch Reinstwasserleitungenssysteme mit einer Hauptleitung (11), wobei mindestens eine Ringleitung (12) an der Hauptleitung (11) angeordnet ist und Abzweigarmaturen (5, 6) mit einer Treibstrahldüse (1), wobei die Treibstrahldüse (1) zwischen Abzweigarmaturen (5, 6) der Ringleitung (12) angeordnet ist, wobei die Treibstrahldüse (1) eine Einlassöffnung (2), eine Auslassöffnung (3) und eine Düsenwandung (4) aufweist, wobei die Querschnittsfläche der Einlassöffnung (2) konstant ist und die Düsenwandung (4) flexibel und dadurch die Querschnittsfläche der Auslassöffnung (3) in Abhängigkeit des Volumenstroms sich verändert **dadurch gekennzeichnet, dass** die Düsenwandung (4) geschlitzt ist, wodurch einzelne Laschen (1) gebildet werden, die Rippen (15) oder Federarme (16) zur Verstärkung der Laschen (14) aufweisen.

2. Treibstrahldüse (1) nach Anspruch 1, **dadurch gekennzeichnet, dass** sich der Querschnitt der Auslassöffnung (3) entsprechend dem Volumenstrom (V) in der Hauptleitung (11) verändert, insbesondere, dass die Querschnittsfläche bei geringem Volumenstrom (V) klein und bei hohem Volumenstrom (V) gross ist.

3. Treibstrahldüse (1) nach einem der Ansprüche 1 oder 2, **dadurch gekennzeichnet, dass** die Einlassöffnung (2) rund oder polygonförmig ist.

4. Treibstrahldüse (1) nach einem der vorhergehenden Ansprüche, **dadurch gekennzeichnet, dass** die Treibstrahldüse (1) einteilig ausgebildet ist.

## Claims

1. Service or drinking water line systems of a building and ultrapure water line systems with a main line (11), at least one ring line (12) being arranged on the main line (11), and branching fittings (5, 6) with a jet nozzle (1), the jet nozzle (1) being arranged between branching fittings (5, 6) of the ring line (12), the jet nozzle (1) having an inlet opening (2), an outlet opening (3) and a nozzle wall (4), the cross-sectional area of the inlet opening (2) being constant and the nozzle wall (4) being flexible and, as a result, the cross-sectional area of the outlet opening (3) changing depending on the volumetric flow, **characterized in that** the nozzle wall (4) is slotted, as a result of which individual tongues (1) are formed which have ribs (15) or spring arms (16) for reinforcing the tongues (14).

2. Jet nozzle (1) according to Claim 1, **characterized in that** the cross section of the outlet opening (3) changes in accordance with the volumetric flow (V) in the main line (11), and, in particular, **in that** the cross-sectional area is small in the case of a low volumetric flow (V) and is large in the case of a high volumetric flow (V).

3. Jet nozzle (1) according to either of Claims 1 and 2, **characterized in that** the inlet opening (2) is round or polygonal.

4. Jet nozzle (1) according to one of the preceding claims, **characterized in that** the jet nozzle (1) is configured in one piece.

## Revendications

1. Systèmes de conduites d'eau de traitement ou d'eau potable d'un bâtiment tout comme des systèmes de conduites d'eau extrêmement pure comprenant une conduite principale (11), au moins une conduite annulaire (12) étant disposée au niveau de la conduite principale (11), et des robinets de branchement (5, 6) avec un gicleur (1), le gicleur (1) étant disposé entre les robinets de branchement (5, 6) de la conduite annulaire (12), le gicleur (1) présentant une ouverture d'entrée (2), une ouverture de sortie (3) et une paroi de gicleur (4), la surface en section transversale de l'ouverture d'entrée (2) étant constante et la paroi de gicleur (4) étant flexible et de ce fait la surface en section transversale de l'ouverture de sortie (3) variant en fonction du débit volumique, **caractérisés en ce que** la paroi de gicleur (4) est fendue, de sorte que des pattes individuelles (1) soient formées, lesquelles présentent des nervures (15) ou des bras élastiques (16) pour renforcer les pattes (14).

2. Gicleur (1) selon la revendication 1, **caractérisé en ce que** la section transversale de l'ouverture de sortie (3) varie en fonction du débit volumique (V) dans la conduite principale (11), en particulier **en ce que** la surface en section transversale est petite dans le cas d'un faible débit volumique (V) et est grande dans le cas d'un débit volumique (V) élevé.

3. Gicleur (1) selon l'une quelconque des revendications 1 ou 2, **caractérisé en ce que** l'ouverture d'entrée (2) est ronde ou polygonale.

4. Gicleur (1) selon l'une quelconque des revendications précédentes, **caractérisé en ce que** le gicleur (1) est réalisé d'une seule pièce.
